# EUROPÄISCHE PATENTSCHRIFT

(11) **EP 3 387 710 B1**
(45) Veröffentlichungstag und Bekanntmachung des Hinweises auf die Patenterteilung: **08.04.2020**
(21) Anmeldenummer: 16706534.1
(22) Anmeldetag: 26.02.2016
(51) Int. Cl.: H01R 4/64, H01R 13/03, H01R 9/05, H01R 24/44

(54) **AUSSENLEITERANORDNUNG FÜR EINEN KOAXIAL-STECKVERBINDER**
OUTER CONDUCTOR ARRANGEMENT FOR A COAXIAL PLUG CONNECTOR
AGENCEMENT DE CONDUCTEUR EXTÉRIEUR POUR FICHE COAXIALE

(43) Veröffentlichungstag der Anmeldung: 17.10.2018
(73) Patentinhaber: Rosenberger Hochfrequenztechnik GmbH & Co. KG, 83413 Fridolfing (DE)
(72) Erfinder: SURER, Christian, 83417 Kirchanschöring (DE)
(86) Internationale Anmeldenummer: PCT/EP2016/000337
(87) Internationale Veröffentlichungsnummer: WO 2017/144070

(56) Entgegenhaltungen:
- CN-U- 202 076 504
- CN-Y- 2 318 742
- DE-A1- 10 315 042
- DE-U1-202015 000 750
- US-A- 5 217 391
- US-B1- 6 530 808

## Beschreibung

Die US 6 530 808 B1 zeigt eine Außenleiteranordnung für einen Koaxial-Steckverbinder, wobei die Außenleiteranordnung zweiteilig ausgebildet ist, mit einem Kontaktbauteil zum elektrischen und mechanischen Verbinden mit einem Außenleiter eines Gegensteckverbinders und mit einem Anschlussbauteil zum elektrischen und mechanischen Verbinden mit einem Außenleiter eines Koaxialkabels, wobei das Kontaktbauteil und das Anschlussbauteil an einem Kontaktabschnitt elektrisch und mechanisch miteinander verbunden sind.

Ferner zeigt die US 5 217 391 A eine Außenleiteranordnung für einen Koaxial-Steckverbinder, wobei die Außenleiteranordnung zweiteilig ausgebildet ist, mit einem Kontaktbauteil zum elektrischen und mechanischen Verbinden mit einem Außenleiter eines Gegensteckverbinders und mit einem Anschlussbauteil zum elektrischen und mechanischen Verbinden mit einem Außenleiter eines Koaxialkabels, wobei das Kontaktbauteil und das Anschlussbauteil an einem Kontaktabschnitt elektrisch und mechanisch miteinander verbunden sind.

Die Erfindung betrifft eine Außenleiteranordnung für einen Koaxial-Steckverbinder gemäß dem Oberbegriff des Patentanspruchs 1. Ferner betrifft die Erfindung ein Kontaktbauteil und ein Anschlussbauteil für eine derartige Außenleiteranordnung, einen Stecker für einen derartigen Koaxial-Steckverbinder mit einer derartigen Außenleiteranordnung, einen Koaxial-Steckverbinder mit einer derartigen Außenleiteranordnung, und einen Bausatz zum Bilden eines derartigen Koaxial-Steckverbinders.

Koaxial-Steckverbinder dienen der lösbaren Verbindung von Koaxialkabeln. Koaxial-Steckverbinder sind wie Koaxialkabel koaxial ausgeführt, damit sie die Vorteile der Koaxialkabel aufweisen, nämlich geringe elektromagnetische Beeinflussung und Abstrahlung sowie gute elektrische Abschirmung sowie eine Impedanz, die derjenigen des angeschlossenen Koaxialkabels entspricht, um Reflexionen an der Übergangsstelle zwischen Koaxial-Steckverbinder und Koaxialkabel zu vermeiden. Unter einem Koaxialkabel, kurz auch Koaxkabel, wird dabei ein zweipoliges Kabel mit konzentrischem Aufbau verstanden, das einen Innenleiter (auch Seele genannt) aufweist, der in konstantem Abstand von einem hohlzylindrischen Außenleiter umgeben ist. Der Außenleiter schirmt den Innenleiter vor elektromagnetischer Störstrahlung ab. In dem Zwischenraum zwischen dem Innenleiter und dem Außenleiter ist ein Isolator oder Dielektrikum angeordnet.

Koaxial-Steckverbinder sind dazu ausgebildet, einen vorbestimmten Wellenwiderstand, z.B. vom 50 Ω, bereitzustellen, um eine reflexionsfreie Übertragung von HF-Signalen zu gewährleisten. Der Wellenwiderstand eines Koaxial-Steckverbinders hängt u.a. von dem Verhältnis des Innendurchmessers des Außenleiters und dem Durchmesser des Innenleiters ab. Eine elektrische Anbindung eines Koaxialkabels an einen Koaxial-Steckverbinder erfordert daher an die jeweiligen Innendurchmesser und Außendurchmesser des Koaxialkabels angepasste Koaxial-Steckverbinder. Dies erhöht aber den Fertigungs- und Logistikaufwand, z.B. bei der Herstellung vorkonfektionierter Kabelbäume, da eine Vielzahl von unterschiedlichen Koaxial-Steckverbindern für unterschiedliche Koaxialkabel bereitgehalten werden müssen. Ferner müssen derartige Koaxial-Steckverbinder unterschiedliche Anforderungen erfüllen, um zum einen einen guten elektrischen Kontakt herzustellen und zum anderen eine ausreichende mechanische Stabilität gewährleisten. Dies führt zu einem hohen Fertigungsaufwand bei der Herstellung derartiger Koaxial-Steckverbinder.

Der Erfindung liegt die Aufgabe zugrunde, einen Weg aufzuzeigen, wie der Fertigungsaufwand reduziert werden kann.

Diese Aufgabe wird erfindungsgemäß durch eine Außenleiteranordnung für einen Koaxial-Steckverbinder der o.g. Art mit den in Patentanspruch 1 gekennzeichneten Merkmalen gelöst. Vorteilhafte Ausgestaltungen der Erfindung sind in den weiteren Patentansprüchen beschrieben.

Dazu ist es bei einer Außenleiteranordnung für einen Koaxial-Steckverbinder vorgesehen, dass die Außenleiteranordnung zweiteilig ausgebildet ist, mit einem Kontaktbauteil zum elektrischen und mechanischen Verbinden mit einem Außenleiter eines Gegensteckverbinders und mit einem Anschlussbauteil zum elektrischen und mechanischen Verbinden mit einem Außenleiter eines Koaxialkabels, wobei das Kontaktbauteil und das Anschlussbauteil an einem Kontaktabschnitt elektrisch und mechanisch miteinander verbunden sind, wobei das Kontaktbauteil aus Zinnbronze oder einer Zinnbronze enthaltenden Legierung und das Anschlussbauteil aus rostfreien Stahl oder einer rostfreien Stahl enthaltenden Legierung gefertigt ist.

Dies hat den Vorteil, dass das Kontaktbauteil und das Anschlussbauteil getrennt voneinander gefertigt werden und entsprechend ihren jeweiligen Anforderungen optimiert werden können. Dies vereinfacht die Fertigung erheblich. Ferner kann so für eine Vielzahl von anzubindenden Koaxialkabeln eines vorkonfektionierten Kabelbaumes ein und dasselbe Kontaktbauteil verwendet werden, während dem jeweiligen anzubindenden Koaxialkabel angepasste Anschlussbauteile verwendet werden können.

Unter Messing (CuZn) werden dabei hier Kupferlegierungen verstanden, deren Hauptbestandteile die Metalle Kupfer (Cu) und Zink (Zn) sind, während unter Zinnbronze (CuSn) Legierungen mit mindestens 60 Prozent Kupfer (Cu) verstanden werden, soweit sie nicht durch den Hauptlegierungszusatz Zink (Zn) den Messingen zuzuordnen sind, sondern als Hauptlegierungszusatz Zinn (Sn) aufweisen. Unter rostfreien Stahl (auch rostträger Stahl oder nichtrostender Stahl) versteht man hier eine Gruppe von korrosions- und säurebeständigen Stahlsorten, z.B. mit den Werkstoffnummern 1.4571 oder 1.4404.

Gemäß einer Ausführungsform ist das Kontaktbauteil mit dem Anschlussbauteil stoffschlüssig verbunden. Z.B. kann das Kontaktbauteil mechanisch und elektrisch leitend durch Löten oder durch Bilden einer Klebverbindung mit elektrisch leitfähigem Klebstoff mit dem Anschlussbauteil verbunden sein.

Gemäß einer weiteren Ausführungsform ist das Kontaktbauteil durch eine Schweißverbindung mit dem Anschlussbauteil stoffschlüssig verbunden. Beim Schweißen wird keine Oberflächenlegierung wie beim Löten gebildet, sondern es ist eine materialeinheitliche Verbindungsstelle gegeben, die weniger korrosionsanfällig ist.

Gemäß einer weiteren Ausführungsform ist das Anschlussbauteil zum Anschließen des elektrischen Außenleiters durch Bilden einer Crimpverbindung ausgebildet. Eine derartige Crimpverbindung wird durch sogenanntes Crimpen gebildet. Unter Crimpen wird dabei ein Fügeverfahren verstanden, bei dem zwei Komponenten durch plastische Verformung miteinander verbunden werden, beispielsweise durch Bördeln, Quetschen, Kräuseln oder Falten.

Gemäß einer weiteren Ausführungsform ist das Kontaktbauteil und/oder Anschlussbauteil ein Stanz-Biegebauteil. So können das Kontaktbauteil und/oder Anschlussbauteil einfach in großen Stückzahlen hergestellt werden. Stanz-Biegebauteile werden hergestellt, in dem sie aus z.B. einem Blech direkt vom Coil die Bauteile ausgestanzt und in ihre Endform durch Biegen gebracht werden.

Gemäß einer weiteren Ausführungsform ist das Kontaktbauteil und das Anschlussbauteil aus einem Werkstoff mit unterschiedlicher Dicke und/oder Zugfestigkeit gefertigt. So kann das Kontaktbauteil und das Anschlussbauteil jeweils aus einem Material mit geeigneter Dicke und Zugfestigkeit gefertigt werden, sodass z.B. das Anschlussbauteil optimale mechanische Eigenschaften zum Anbinden eines elektrischen Leiters aufweist, während das Kontaktbauteil optimale elektrische Eigenschaften aufweist.

Gemäß einer weiteren Ausführungsform weist das Anschlussbauteil einen an einen Innenleiterdurchmesser angepassten Impedanzanpassungsabschnitt auf. Der Impedanzanpassungsabschnitt weist z.B. einen Durchmesser des Außenleiters auf, um einen vorgegebenen Wert für den Wellenwiderstand, z.B. 50 Ω, bereitzustellen. So wird durch das Anschlussbauteil mit dem Impedanzanpassungsabschnitt ein Koaxial-Steckverbinder mit einem vorgegebenen Wellenwiderstand bereitgestellt. Gemäß einer weiteren Ausführungsform ist der Impedanzanpassungsabschnitt zwischen dem Kontaktabschnitt des Anschlussbauteils und einem Anschlussabschnitt des Anschlussbauteils für den Außenleiter des Koaxialkabels angeordnet. Während der Kontaktabschnitt mit dem Kontaktbauteil verbunden wird, wird der Anschlussabschnitt mit einem Außenleiter eines Koaxialkabels verbunden. So wird ein Anschlussbauteil mit einem Impedanzanpassungsabschnitt mit besonders einfachem Aufbau bereitgestellt.

Ferner gehören zur Erfindung ein Kontaktbauteil und ein Anschlussbauteil für eine derartige Außenleiteranordnung, ein Stecker für einen derartigen Koaxial-Steckverbinder mit einer derartigen Außenleiteranordnung, ein Koaxial-Steckverbinder mit einer derartigen Außenleiteranordnung, und ein Bausatz zum Bilden eines derartigen Koaxial-Steckverbinders.

Die Erfindung wird im Folgenden anhand der Zeichnung näher erläutert. Diese zeigt in
- Fig. 1: eine schematische Explosionsdarstellung einer Außenleiteranordnung für einen Koaxial-Steckverbinder, bestehend aus einem Kontaktbauteil und einem Anschlussbauteil, gemäß einem Ausführungsbeispiel der Erfindung, im unverbundenen Zustand,
- Fig. 2: die in Fig. 1 dargestellte Außenleiteranordnung für einen Koaxial-Steckverbinder im verbunden Zustand,
- Fig. 3: eine perspektivische Darstellung der in Fig. 2 dargestellten Außenleiteranordnung für einen Koaxial-Steckverbinder,
- Fig. 4: eine schematische Explosionsdarstellung einer Außenleiteranordnung für einen Koaxial-Steckverbinder, bestehend aus einem Kontaktbauteil und einem Anschlussbauteil zum Anbinden einer elektrischen Leitung mit einem ersten Durchmesser, und
- Fig. 5: eine schematische Explosionsdarstellung einer Außenleiteranordnung für einen Koaxial-Steckverbinder, bestehend aus dem in Fig. 4 dargestellten Kontaktbauteil und einem Anschlussbauteil zum Anbinden einer elektrischen Leitung mit einem zweiten, kleineren Durchmesser.

Es wird zunächst auf die Fig. 1 Bezug genommen.

Dargestellt ist eine Außenleiteranordnung 4 für einen Koaxial-Steckverbinder 2 zur Übertragung von HF-Signalen.

Der Koaxial-Steckverbinder 2 ist im vorliegenden Ausführungsbeispiel als SMBA-(FAKRA)-Steckverbinder gemäß der Norm DIN 72594-1 oder USCAR-18 ausgebildet. Ferner ist der Koaxial-Steckverbinder 2 im vorliegenden Ausführungsbeispiel als Stecker ausgebildet und kann in einen entsprechenden Gegensteckverbinder (Buchse oder Kuppler) des Koaxial-Steckverbinders 2 eingesteckt werden. Abweichend vom vorliegenden Ausführungsbeispiel kann der Koaxial-Steckverbinder 2 auch als Buchse oder Kuppler ausgebildet sein.

Ein derartiger Koaxial-Steckverbinder 2 weist neben der Außenleiteranordnung 4 einen Innenleiter 18 auf, um den herum die Außenleiteranordnung 4 in konzentrischer Anordnung angeordnet ist, um den Innenleiter 18 vor elektromagnetischer Störstrahlung abzuschirmen. Zwischen dem Innenleiter 18 und der Außenleiteranordnung 4 ist im vorliegenden Ausführungsbeispiel ein elektrischer Isolator 20 angeordnet.

Die Außenleiteranordnung 4 weist im vorliegenden Ausführungsbeispiel ein Kontaktbauteil 6 und ein Anschlussbauteil 8 auf.

Das Kontaktbauteil 6 weist im vorliegenden Ausführungsbeispiel einen Steckkopf 10 zum Einstecken in eine Buchse oder Kupplung auf, während das Anschlussbauteil 8 zum Anbinden eines Außenleiters eines Koaxialkabels (nicht dargestellt) an die Außenleiteranordnung 4 ausgebildet ist.

Das Kontaktbauteil 6 weist im vorliegenden Ausführungsbeispiel eine hohlzylinderförmige Grundform mit dem Steckkopf 10 an einem ersten Ende auf. Am anderen, dem ersten Ende gegenüberliegenden Ende des Kontaktbauteils 6 ist eine Öffnung vorgesehen, durch die der Innenleiter 18 und der Isolator 20 in das Innere der Kontaktbauteils 6 eingeführt werden können.

Das Anschlussbauteil 8 weist im vorliegenden Ausführungsbeispiel in Fügerichtung zum Kontaktbauteil 6 hin einen Kontaktabschnitt 12, einen Impedanzanpassungsabschnitt 14 und einen Anschlussabschnitt 16 auf.

Der Kontaktabschnitt 12 ist zum Einfügen in das Innere des Kontaktbauteils 6 und zum Verbinden mit der Innenfläche des Kontaktbauteils 6 ausgebildet, um einen Außenleiterkontakt zu bilden. Das stirnseitige Ende des Kontaktabschnitts 12 kann dabei die Funktion einer Anschlagfläche aufweisen, die mit einer Gegenanschlagfläche im Inneren des Kontaktbauteils 6 zusammenwirkt, um eine axiale Positionierung des Kontaktbauteils 6 in Bezug zum Anschlussbauteil 8 zu bewirken.

Der Impedanzanpassungsabschnitt 14 ist im vorliegenden Ausführungsbeispiel ein rohrförmiger Abschnitt des Anschlussbauteils 8, der einen Innendurchmesser und Außendurchmesser aufweist, die jeweils derart bemessen sind, dass zusammen mit dem Innenleiter 18 im vorliegenden Ausführungsbeispiel ein Wellenwiderstand von 50 Ω bereitgestellt wird. Ferner weist das Anschlussbauteils 8 im Bereich des Impedanzanpassungsabschnitts 14 eine Außendurchmessereinschnürung auf, die zusätzlich die Funktion eines Rastkante zum Bilden einer Rastverbindung aufweisen kann, mit der das Anschlussbauteil 8 mit dem Kontaktbauteil 6 verbunden wird, um so ebenfalls eine axiale Positionierung des Kontaktbauteils 6 in Bezug zum Anschlussbauteil 8 zu bewirken.

Der Anschlussabschnitt 16 des Anschlussbauteils 8 ist zum Anschließen eines elektrischen Außenleiters eines Koaxialkabels durch Bilden einer Crimpverbindung ausgebildet. Ferner weist der Anschlussabschnitt 16 eine Zugentlastung 22 zur mechanischen Fixierung einer Isolierung eines Außenleiters eines Koaxialkabels auf.

Das Kontaktbauteil 6 und das Anschlussbauteil 8 sind im vorliegenden Ausführungsbeispiel aus aus Zinnbronze oder einer Zinnbronze enthaltenden Legierung, und aus rostfreien Stahl oder einer rostfreien Stahl enthaltenden Legierung gefertigt. Dabei sind im vorliegenden Ausführungsbeispiel das Kontaktbauteil 6 und das Anschlussbauteil 8 aus dem gleichen Material gefertigt. Somit kann die Außenleiteranordnung 4 mit dem Kontaktbauteil 6 und dem Anschlussbauteil 8 auch als materialeinheitlich bezeichnet werden. Allerdings weisen die Materialen, aus denen das Kontaktbauteil 6 und das Anschlussbauteil 8 gefertigt sind, unterschiedliche Dicken bzw. Materialstärken und Zugfestigkeiten auf. So kann das Kontaktbauteil 6 aus einem ersten Material mit einer Dicke und Zugfestigkeit gefertigt sein, das einen besonders guten elektrischen Kontakt gewährleistet, während das Anschlussbauteil 8 aus einem zweiten Material mit einer Dicke und Zugfestigkeit gefertigt ist, das einen besonders guten mechanischen Kontakt gewährleistet.

Das Kontaktbauteil 6 und das Anschlussbauteil 8 sind im vorliegenden Ausführungsbeispiel jeweils ein Stanz-Biegebauteil. Stanz-Biegebauteile werden hergestellt, in dem sie aus z.B. einem Blech direkt vom Coil die Bauteile ausgestanzt und in ihre Endform durch Biegen gebracht werden.

Es wird nun zusätzlich auf die Fig. 2 Bezug genommen.

Die Fig. 2 zeigt die Außenleiteranordnung 4 für einen Koaxial-Steckverbinder 2, wobei das Kontaktbauteil 6 mit dem Anschlussbauteil 8 im vorliegenden Ausführungsbeispiel durch eine Schweißverbindung 24 stoffschlüssig verbunden ist, nachdem der Innenleiter 18 und der Isolator 20 eingesetzt wurden. Somit ist im vorliegenden Ausführungsbeispiel neben dem Kontaktbauteil 6 und dem Anschlussbauteil 8 auch die Schweißverbindung 24 materialeinheitlich ausgebildet.

Es wird nun zusätzlich auf die Fig. 3 Bezug genommen.

Die Fig. 3 zeigt die fertig montierte Außenleiteranordnung 4 zur Anbindung an einen Außenleiter eines Koaxialkabels.

Es wird nun zusätzlich auf die Fig. 4 und 5 Bezug genommen, die zusammen einen Bausatz zum Bilden eines Koaxial-Steckverbinder 2 zeigen.

Während die Fig. 4 eine Außenleiteranordnung 4a für einen Koaxial-Steckverbinder 2 mit einem ersten Anschlussbauteil 8a zum Anbinden eines Koaxialkables mit einem ersten Außenleiterdurchmesser und einem ersten Innenleiterduchmesser zeigt, zeigt die Fig. 5 eine Außenleiteranordnung 4b für einen Koaxial-Steckverbinder 2 mit einem zweiten Anschlussbauteil 8b zum Anbinden eines Koaxialkabels mit einem zweiten Außenleiterdurchmesser und einem zweiten Innenleiterdurchmesser, wobei die zweiten Durchmesser kleiner als die ersten Durchmesser sind.

Die Kontaktbauteile 6 der jeweiligen Außenleiteranordnungen 4a, 4b für Koaxial-Steckverbinder 2 sind jeweils baugleich ausgeführt. Jedoch sind das erste Anschlussbauteil 8a und das zweite Anschlussbauteil 8b unterschiedlich ausgeführt. So ist anhand der Fig. 4 und 5 zu erkennen, dass der erste Impedanzanpassungsabschnitt 14a der Außenleiteranordnung 4a für den ersten Innenleiterdurchmesser einen größeren Innendurchmesser und Außendurchmesser aufweist als der zweite Impedanzanpassungsabschnitt 14b der Außenleiteranordnungen 4b für den zweiten Innenleiterdurchmesser. So kann erreicht werden, dass in beiden Fällen ein vorgegebener Wellenwiderstand von 50 Ω bereitgestellt wird, da durch die jeweiligen Innendurchmesser und Außendurchmesser des ersten Impedanzanpassungsabschnitt 14a und des zweiten Impedanzanpassungabschnitts 14b eine Anpassung an die Durchmesser von Innenund Außenleiter des anzubindenden Koaxialkables erfolgt.

Ferner zeigt die Fig. 5, dass der zweite Kontaktabschnitt 12b des Anschlussbauteils 8b im vorliegenden Ausführungsbeispiel im Unterschied zum ersten Kontaktabschnitt 12a des ersten Anschlussbauteils 8a einen Ausgleichsabschnitt 26 aufweist, der im vorliegenden Ausführungsbeispiel durch einen einfach umgefalzten Rand gebildet ist. Alternativ kann der Ausgleichsabschnitt 26 auch durch ein Zusatzbauteil, wie z.B. einen Ring gebildet sein, der auf den zweiten Kontaktabschnitt 12b aufgesetzt ist.

Der Ausgleichsabschnitt 26 im vorliegenden Ausführungsbeispiel wird gebildet, in dem ein Blechabschnitt des zweiten Kontaktabschnitts 12b mit einer Falz versehen und umgebogen wird. Im vorliegenden Ausführungsbeispiel ist der Ausgleichsabschnitt 26 einfach umgefalzt. So wird im vorliegenden Ausführungsbeispiel die Materialstärke des zweiten Kontaktabschnitts 12b verdoppelt. Alternativ kann auch vorgesehen sein, vor dem Falzen den entsprechenden Materialabschnitt zu Prägen, um so seine Materialstärke zu verringern. Es kann jedoch auch eine Mehrfach-Umfalzung vorgesehen sein, um die Materialstärke entsprechend zu vervielfachen.

Durch den Ausgleichsabschnitt 26 wird erreicht, dass der zweite Kontaktabschnitt 12b des Anschlussbauteils 8b im Wesentlichen den gleichen Außendurchmesser aufweist wie der erste Kontaktabschnitt 12a des ersten Anschlussbauteils 8a, obwohl deren Innendurchmesser unterschiedlich sind. Unter "*im Wesentlichen den gleichen Außendurchmesser aufweisend*" wird dabei verstanden, dass der Außendurchmesser des zweiten Kontaktabschnitts 12b des zweiten Anschlussbauteils 8b im Bereich der Fertigungstoleranzen des ersten Kontaktabschnitts 12a des ersten Anschlussbauteils 8a liegt. Ohne den umgefalzten Ausgleichabschnitt 26 hingegen würde der zweite Kontaktabschnitt 12b des zweiten Anschlussbauteils 8b wegen des erfoderlichen, geringeren Innendurchmessers einen reduzierten Außendurchmesser aufweisen, so dass kein ausreichend sicherer Kontakt von dem zweiten Kontaktabschnitt 12b des zweiten Anschlussbauteils 8b in dem Kontaktbauteil 6 gegeben wäre.

Somit erlauben der unterschiedliche erste Impedanzanpassungsabschnitt 14a und der zweite Impedanzanpassungabschitt 14b sowie der Ausgleichabschnitt 26 die Verwendung von baugleichen Kontaktbauteilen 6, wobei an dem ersten Anschlussbauteil 8a und dem zweiten Anschlussbauteil 8b jeweils Koaxialkabel mit unterschiedlichen Außendurchmessern, Außenleiterduchmessern und Innenleiterdurchmessern angebunden werden können.

## Patentansprüche

1. Außenleiteranordnung (4) für einen Koaxial-Steckverbinder (2), wobei die Außenleiteranordnung zweiteilig ausgebildet ist, mit einem Kontaktbauteil (6) zum elektrischen und mechanischen Verbinden mit einem Außenleiter eines Gegensteckverbinders und mit einem Anschlussbauteil (8, 8a, 8b) zum elektrischen und mechanischen Verbinden mit einem Außenleiter eines Koaxialkabels, wobei das Kontaktbauteil (6) und das Anschlussbauteil (8, 8a, 8b) an einem Kontaktabschnitt (12) elektrisch und mechanisch miteinander verbunden sind, wobei das Kontaktbauteil (6) aus Zinnbronze oder einer Zinnbronze enthaltenden Legierung und das Anschlussbauteil (8, 8a, 8b) aus rostfreien Stahl oder einer rostfreien Stahl enthaltenden Legierung gefertigt ist.

2. Außenleiteranordnung (4) nach Anspruch 1, **dadurch gekennzeichnet, dass** das Kontaktbauteil (6) mit dem Anschlussbauteil (8, 8a, 8b) stoffschlüssig verbunden ist.

3. Außenleiteranordnung (4) nach Anspruch 2, **dadurch gekennzeichnet, dass** das Kontaktbauteil (6) durch eine Schweißverbindung (24) mit dem Anschlussbauteil (8, 8a, 8b) stoffschlüssig verbunden ist.

4. Außenleiteranordnung (4) nach mindestens einem der vorhergehenden Ansprüche, **dadurch gekennzeichnet, dass** das Anschlussbauteil (8, 8a, 8b) zum Anschließen des Außenleiters durch Bilden einer Crimpverbindung ausgebildet ist.

5. Außenleiteranordnung (4) nach mindestens einem der vorhergehenden Ansprüche, **dadurch gekennzeichnet, dass** das Kontaktbauteil (6) und/oder Anschlussbauteil (8, 8a, 8b) ein Stanz-Biegebauteil ist.

6. Außenleiteranordnung (4) nach mindestens einem der vorhergehenden Ansprüche, **dadurch gekennzeichnet, dass** das Kontaktbauteil (6) und das Anschlussbauteil (8, 8a, 8b) aus einem Material mit unterschiedlicher Dicke und/oder Zugfestigkeit gefertigt sind.

7. Außenleiteranordnung (4) nach mindestens einem der vorhergehenden Ansprüche, **dadurch gekennzeichnet, dass** das Anschlussbauteil (8, 8a, 8b) einen an einen Innenleiterdurchmesser angepassten Impedanzanpassungsabschnitt (14, 14a, 14b) aufweist.

8. Außenleiteranordnung (4) nach Anspruch 7, **dadurch gekennzeichnet, dass** der Impedanzanpassungsabschnitt (14, 14a, 14b) zwischen dem Kontaktabschnitt (12, 12a, 12b) des Anschlussbauteil (8, 8a, 8b) und einem Anschlussabschnitt (16) des Anschlussbauteil (8, 8a, 8b) für den Außenleiter des Koaxialkabels angeordnet ist.

9. Stecker (28) für einen Koaxial-Steckverbinder (2) mit einer Außenleiteranordnung (4) nach mindestens einem der Ansprüche 1 bis 8.

10. Koaxial-Steckverbinder (2) mit einer Außenleiteranordnung (4) nach mindestens einem der Ansprüche 1 bis 8.

11. Bausatz zum Bilden eines Koaxial-Steckverbinder (2) mit einer Außenleiteranordnung (4) nach mindestens einem der Ansprüche 1 bis 8, wenigstens aufweisend ein Kontaktbauteil (6), ein erstes Anschlussbauteil (8a) und ein zweites Anschlussbauteil (8b).

## Claims

1. An outer conductor arrangement (4) for a coaxial plug connector (2), wherein the outer conductor arrangement is designed to have two parts, with a contact component (6) for electrically and mechanically connecting to an outer conductor of a mating plug connector and with a connection component (8, 8a, 8b) for electrically and mechanically connecting to an outer conductor of a coaxial cable, wherein the contact component (6) and the connection component (8, 8a, 8b) are electrically and mechanically interconnected on a contact section (12), wherein the contact component (6) is made from tin bronze or an alloy containing tin bronze and the connection component (8, 8a, 8b) is made from stainless steel or an alloy containing stainless steel.

2. The outer conductor arrangement (4) according to Claim 1, **characterized in that** the contact component (6) is materially connected to the connection component (8, 8a, 8b).

3. The outer conductor arrangement (4) according to Claim 2, **characterized in that** the contact component (6) is materially connected to the connection component (8, 8a, 8b) by means of a weld connection (24).

4. The outer conductor arrangement (4) according to at least one of the preceding claims, **characterized in that** the connection component (8, 8a, 8b) designed to connect the outer conductor by forming a crimp connection.

5. The outer conductor arrangement (4) according to at least one of the preceding claims, **characterized in that** the contact component (6) and/or the connection component (8, 8a, 8b) is a punch-bend component.

6. The outer conductor arrangement (4) according to at least one of the preceding claims, **characterized in that** contact component (6) and the connection component (8, 8a, 8b) are made from a material with different thickness and/or tensile strength.

7. The outer conductor arrangement (4) according to at least one of the preceding claims, **characterized in that** connection component (8, 8a, 8b) has an impedance matching section (14, 14a, 14b) adapted to an inner conductor diameter.

8. The outer conductor arrangement (4) according to Claim 7, **characterized in that** the impedance matching section (14, 14a, 14b) is arranged between the contact section (12, 12a, 12b) of the connection component (8, 8a, 8b) and a connection section (16) of the connection component (8, 8a, 8b) for the outer conductor of the coaxial cable.

9. A plug (28) for a coaxial plug connector (2) with an outer conductor arrangement (4) according to at least one of Claims 1 to 8.

10. A coaxial plug connector (2) with an outer conductor arrangement (4) according to at least one of Claims 1 to 8.

11. A kit for forming a coaxial plug connector (2) with an outer conductor arrangement (4) according to at least one of Claims 1 to 8, having at least one contact component (6), a first connection component (8a) and a second connection component (8b).

## Revendications

1. Agencement de conducteur extérieur (4) pour une fiche coaxiale (2), l'agencement de conducteur extérieur étant constitué de deux parties, avec une pièce de contact (6) pour le raccordement électrique et mécanique avec un conducteur extérieur d'une contre-fiche, et avec une pièce de connexion (8, 8a, 8b) pour le raccordement électrique et mécanique avec un conducteur extérieur d'un câble coaxial, la pièce de contact (6) et la pièce de connexion (8, 8a, 8b) étant raccordées l'une à l'autre électriquement et mécaniquement au niveau d'une section de contact (12), la pièce de contact (6) étant réalisée en bronze à l'étain ou en alliage contenant du bronze à l'étain, et la pièce de connexion (8, 8a, 8b) étant réalisée en acier inoxydable ou en alliage contenant de l'acier inoxydable.

2. Agencement de conducteur extérieur (4) selon la revendication 1, **caractérisé en ce que** la pièce de contact (6) est raccordée à la pièce de connexion (8, 8a, 8b) par liaison de matière.

3. Agencement de conducteur extérieur (4) selon la revendication 2, **caractérisé en ce que** la pièce de contact (6) est raccordée par liaison de matière à la pièce de connexion (8, 8a, 8b) par une liaison soudée (24).

4. Agencement de conducteur extérieur (4) selon au moins l'une des revendications précédentes, **caractérisé en ce que** la pièce de connexion (8, 8a, 8b) est constituée pour la connexion du conducteur extérieur par la formation d'une liaison sertie.

5. Agencement de conducteur extérieur (4) selon au moins l'une des revendications précédentes, **caractérisé en ce que** la pièce de contact (6) et/ou la pièce de connexion (8, 8a, 8b) est une pièce estampée/pliée.

6. Agencement de conducteur extérieur (4) selon au moins l'une des revendications précédentes, **caractérisé en ce que** la pièce de contact (6) et la pièce de connexion (8, 8a, 8b) sont réalisées en un matériau présentant une épaisseur et/ou une résistance à la traction différente.

7. Agencement de conducteur extérieur (4) selon au moins l'une des revendications précédentes, **caractérisé en ce que** la pièce de connexion (8, 8a, 8b) comporte une section d'adaptation d'impédance (14, 14a, 14b) adaptée à un diamètre de conducteur intérieur.

8. Agencement de conducteur extérieur (4) selon la revendication 7, **caractérisé en ce que** la section d'adaptation d'impédance (14, 14a, 14b) est disposée entre la section de contact (12, 12a, 12b) de la pièce de connexion (8, 8a, 8b) et une section de connexion (16) de la pièce de connexion (8, 8a, 8b) pour le conducteur extérieur du câble coaxial.

9. Connecteur (28) pour une fiche coaxiale (2) avec un agencement de conducteur extérieur (4) selon au moins l'une des revendications 1 à 8.

10. Fiche coaxiale (2) avec un agencement de conducteur extérieur (4) selon au moins l'une des revendications 1 à 8.

11. Kit de montage destiné à la formation d'une fiche coaxiale (2) avec un agencement de conducteur extérieur (4) selon au moins l'une des revendications 1 à 8, comportant au moins une pièce de contact (6), une première pièce de connexion (8a) et une deuxième pièce de connexion (8b).
